# DEMANDE DE BREVET EUROPEEN

(11) **EP 0 245 141 A1**
(43) Date de publication de la demande: **11.11.1987**
(21) Numéro de dépôt: 87400886.5
(22) Date de dépôt: 17.04.1987
(51) Int. Cl.: A45D 26/00

(54) **Appareil pour pratiquer l'épilation**

(30) Priorité: 02.05.1986 FR 8606381
(71) Demandeur: Guillon, Robert Henri, F-92260 Fontenay aux Roses (FR)
(72) Inventeur: Guillon, Robert Henri, F-92260 Fontenay aux Roses (FR)
(74) Mandataire: Vander-Heym, Serge

(57) **Abrégé**

Appareilpourpratiquerl'épilationcomportantuntambour, rainuré et rotatif, coopérant en pression avec un peigne et dont la rotation est obtenue par le déplacement de l'appareil contre la peau, caractérisé en ce que l'axe du tambour (3) est mobile par rapport au peigne (10) qui est rigide et fixe par rapport au corps (1) de l'appareil, des moyens étant prévus pour régler la pression du tambour (3) par rapport au peigne (10).

## Description

La présente invention est relative à un appareil pour pratiquer l'épilation.

Dans la demande de brevet Européen du 12 Juillet I985 publiée sous le N° 0169773 on a décrit un appareil comportant un tambour rotatif, contre la périphérie duquel est appliqué élastiquement un peigne, la rotation du tambour étant obtenue par le déplacement de l'appareil sur la peau. Durant ce déplacement les poils pénètrent dans les rainures du tambour et sont repoussés,sous l'effet de la rotation dudit tambour,contre la face interne du peigne. Dans cette position, l'extrémité du poil est fortement pincée entre la périphérie de l'une des dents du tambour et ledit peigne, l'arrachement étant provoqué en poursuivant le déplacement de l'appareil.

Pour réaliser l'arrachement du poil et éviter son sectionnement il faut donc exercer sur celui-ci une juste pression ; si celle-ci est trop forte on risque le sectionnement, si elle est trop faible le poil échappe à l'effet de pince provoqué par l'action conjuguée du peigne et de la dent considérée du tambour.

L'expérience a montré qu'il était très difficile d'exercer un pincement adéquat sur les poils car tous les poils n'ont pas le même diamètre d'un individu à un autre.

Par ailleurs, et comme les organes de l'appareil sont réalisés en matière plastique moulée ceux-ci sont sensibles aux écarts de température et dans certains cas on a pu constater que le peigne se déformait en s'écartant de la périphérie du tambour sous l'effet d'une élévation de température due au climat.

La présente invention qui remédie à ces inconvénients est remarquable en ce que l'axe du tambour est mobile par rapport au peigne, qui est rigide et fixe, l'appareil comportant de plus des moyens permettant de régler la pression dudit tambour par rapport audit peigne.

L'invention sera mieux comprise par la description qui va suivre, faite en se référant au dessin annexé à titre d'exemple indicatif seulement, sur lequel :
La figure 1 est une vue en perspective éclatée d'un appareil conforme à l'invention ;
La figure 2 est une vue en coupe verticale de l'appareil ;
La figure 3 est une vue à plus grande échelle du détail A de la figure 2.

En se reportant au dessin,on voit que, de la façon connue, l'appareil se compose d'un corps 1 entre les flasques 2 duquel peut tourner un tambour 3, usuel.

Chaque flasque 2 présente extérieurement un arbre 4 de réception d'une roue 5, dont l'une au moins comporte une denture intérieure 6 en prise avec un pignon 7 claveté sur l'axe 8 du tambour 3.

L'ensemble est enfermé dans un boîtier, ouvert à sa partie inférieure, et réalisé de préférence en deux parties 9a et 9b, assemblées par tous moyens connus.

Selon l'invention, le boîtier 1 présente un peigne 10,rigide, contre la face interne 10a duquel est appliqué le tambour 3, usuel.

Les paliers de l'axe 8 du tambour 3 sont constitués par des orifices 11 prévus dans les flasques 2.

Chacun des flasques 2 présente, au-dessus des orifices ll,une fente 12 délimitant avec la partie inférieure 2a du flasque un bras 13.

Selon une autre caractéristique de l'invention, des moyens sont prévus pour faire varier la flexibilité des bras 13 de façon à régler la pression du tambour 3 contre le peigne 10, parfaitement indéformable.

Selon un mode de réalisation, chacune des fentes 12 débouche dans un trou 14 de section oblongue, dans chacun desquels est engagée l'extrémité d'un arbre 15 de section ovale ou analogue.

L'arbre 15 est rendu solidaire d'une languette 16 longitudinale permettant de faire pivoter ledit arbre.

De cette façon, on comprend que par la rotation de l'arbre 15 il est possible de faire pivoter les bras 13 et, par suite, d'appliquer selon une pression plus ou moins importante le tambour contre la partie interne 10a du peigne 10.

Bien entendu, la présente invention ne se limite pas au mode de réalisation décrit et représenté mais s'étend, au contraire, à toutes variantes de formes et dimensions.

## Revendications

1- Appareil pour pratiquer l'épilation comportant un tambour, rainuré et rotatif, coopérant en pression avec un peigne et dont la rotation est obtenue par le déplacement de l'appareil contre la peau, caractérisé en ce que l'axe du tambour (3) est mobile par raport au peigne (10) qui est rigide et fixe par rapport au corps (1) de l'appareil, le déplacement dudit axe s'effectuant à l'aide d'un organe unique.

2- Appareil pour pratiquer l'épilation, selon la revendication l,caractérisé en ce que des moyens sont prévus pour faire varier la pression du tambour (3) contre le peigne (10).

3- Appareil pour pratiquer l'épilation, selon l'une quelconque des revendications 1 et 2, du genre de ceux dont les flasques (2) du boîtier présentent chacun un trou (11) formant le palier correspondant de l'axe (8) du tambour (3) caractérisé en ce que chacun des flasques (2) présente une fenté (12), située au-dessus du trou (11) correspondant et délimitant avec la partie inférieure du flasque un bras (13) élastiquement déformable.

4-Appareil pour pratiquer l'épilation, selon l'une quelconque des revendications 1 à 3,caractérisé en ce que chacune des fentes (12) débouche dans un trou (14), de section oblongue, formant le palier d'un arbre (15) dont les extrémités ont une section ovale, la rotation dudit arbre (15) pouvant faire varier la flexibilité du bras .(13) et permettre, par conséquent, de régler la pression du tambour (3) contre le peigne (10).
